# EUROPÄISCHE PATENTSCHRIFT

(11) **EP 0 027 889 B1**
(45) Veröffentlichungstag und Bekanntmachung des Hinweises auf die Patenterteilung: **13.04.1983**
(21) Anmeldenummer: 80105598.9
(22) Anmeldetag: 18.09.1980
(51) Int. Cl.: D01H 9/18, B65H 67/06

(54) **Verfahren und Vorrichtung zum Sortieren von Spinnkörpern auf Spinnmaschinen**
Process and apparatus for sorting spinning elements on spinning machines
Procédé et dispositif de triage de bobines sur des machines de filature

(30) Priorität: 29.10.1979 CH 9659/79
(43) Veröffentlichungstag der Anmeldung: 06.05.1981
(73) Patentinhaber: ZELLWEGER USTER AG, CH-8610 Uster (CH)
(72) Erfinder: Harzenmoser, Isidor, CH-8304 Wallisellen (CH)
(74) Vertreter: Dipl.-Phys.Dr. Manitz Dipl.-Ing. Finsterwald Dipl.-Ing. Grämkow Dipl.-Chem.Dr. Heyn Dipl.-Phys. Rotermund Morgan, B.Sc.(Phys)

## Beschreibung

Die Erfindung betrifft ein Verfahren und eine Vorrichtung zum Sortieren von Spinnkörpern in bezug auf deren Fadenbruchzahl und/oder in bezug auf die Länge des in diesen enthaltenen Spinnproduktes.

Die fortschreitende Automatisierung der beim Spinnprozeß anfallenden Arbeitsvorgänge hat dazu geführt, daß auch das Ausstoßen der fertigen Spinnkörper und das Aufstecken leerer Hülsen selbsttätig erfolgt. Als Spinnkörper werden sowohl die auf Ringspinnmaschinen gebildeten Spulen als auch die auf OE-Maschinen erzeugten Kreuzspulen bezeichnet. Die vollen Spinnkörper werden von den Spinnstellen abgehoben und auf ein Förderband einer Transportanlage übertragen. Eine solche Transportanlage für Ringspinnmaschinen ist beispielsweise in der Dofferanlage gemäß CH-A-556 404 beschrieben. Dabei werden die Spinnkörper genau in der gleichen Reihenfolge abgesetzt, wie sie auf der Spinnbank angeordnet waren. Nach dem Absetzen der Spinnkörper auf das Förderband wird letzteres in Bewegung gesetzt und die Spinnkörper fallen in einen Behälter hinein. Qualitätsbewußte Spinnereibetriebe fordern das Spinnpersonal auf, fadenbruchbehaftete Spinnkörper auszuscheiden, denn bekanntlich führen dieselben in den nachfolgenden Produktionsstufen zu Ablaufschwierigkeiten.

Des weiteren sind Spinnmaschinen mit einem Fadenbruchdetektor ausgerüstet. Dieser besteht beispielsweise in der Ringspinnerei aus einem die Spinnstellen abschreitenden Sensor oder in der OE-Spinnerei aus einem, an jeder Spinnstelle eingebauten elektromechanischen Fadenfühler, der an ein zentrales Auswertegerät meldet, wenn eine Spinnstelle einen Fadenbruch aufweist. In dem Auswertegerät werden die betreffenden Spinnstellen identifiziert und sowohl die Lage der Spinnkörper als auch die ihnen zugeordneten Fadenbruchzahlen und Fadenbruchdauern (Stillstandszeiten) in Form von Daten gespeichert. Die Fadenbruchzahl ist ein Maß für die Garn-Qualität und die Fadenbruchdauer ein Maß für die Garnlänge des entsprechenden produzierten Spinnkörpers.

Zweck der Erfindung ist der, daß diese gespeicherten Daten dazu benützt werden, daß die Spinnkörper anläßlich ihrer Ablage durch die Transportanlage entsprechend der in jedem Spinnkörper enthaltenen Anzahl Fadenbrüche oder aber entsprechend der Summe der für jeden Spinnkörper ermittelten Stillstandszeiten sortiert werden. Diese Sortierung besteht in einer Zuordnung der Spinnkörper zu mindestens zwei Klassen. Wird die in einem Spinnkörper enthaltene Fadenbruchzahl ausgewertet, so ist diese ein Maß für die Qualität des Spinnproduktes: die Klassen können also so gewählt werden, daß eine erste Güteklasse mit einer tolerierbaren Fadenbruchzahl und mindestens eine weitere Güteklasse mit höherer Fadenbruchzahl bestimmt wird.

Die Summe der Stillstandszeiten kann hingegen als Maß für die auf dem Spinnkörper enthaltene Länge des Spinnproduktes bewertet werden. Ein Spinnkörper, der während seines Aufbaus überhaupt keine Stillstandszeit aufwies, enthält die maximal mögliche Länge, während alle übrigen Spinnkörper entsprechend den während ihres Aufbaus aufgetretenen Stillstandszeiten weniger Länge enthalten. Dabei ist vorausgesetzt, daß alle Spinnkörper gleichzeitig angesetzt und wieder gleichzeitig abgenommen werden. Es kann somit eine Klasse mit einer optimalen Länge des Spinnproduktes und mindestens eine weitere Klasse mit weniger Länge gebildet werden.

Die Erfindung betrifft demnach ein Verfahren und eine Vorrichtung zum Sortieren von Spinnkörpern auf Spinnmaschinen entsprechend den in den Ansprüchen definierten Ausgestaltungen.

Die durch die Erfindung mögliche Sortierung der vollen Spinnkörper bietet dem Spinner eine Reihe von Vorteilen. Er kann beispielsweise sämtliche Spinnkörper erfassen, die keinen Fadenbruch enthalten. Diese sind somit von einwandfreier Qualität und weisen zudem durchwegs die gleiche Länge von Garn auf. Sie können also direkt ohne weitere Überprüfung der Weiterverarbeitung zugeführt werden.

Ob die dabei ausgeschiedenen Spinnkörper mit einem und mehr Fadenbrüchen gesamthaft zur Überprüfung zurückbehalten oder in weitere Klassen mit geringer Anzahl Fadenbrüche (beispielsweise bis 3) oder erhöhter Anzahl Fadenbrüche (beispielsweise vier und mehr) unterteilt und gegebenenfalls als schlechtere Qualität verwendet werden sollen, ist eine Frage der Ökonomie des Spinnereibetriebes, kann aber mit der erfindungsgemäßen Vorrichtung nach Wunsch realisiert werden.

Anhand der Beschreibung und der Figuren werden Ausführungsbeispiele näher erläutert. Dabei zeigt
Fig. 1 beispielsweise die Anwendung an einer Ringspinnmaschine, schematische Teile einer Spinnmaschine mit Spinnkörperabnahmeeinrichtung,
Fig. 2 eine Sortierweiche für zwei Güteklassen,
Fig. 3, 4 und 5 eine Sortierweiche für drei Güteklassen in je einer der drei möglichen Dosierstellungen,
Fig. 6 beispielsweise die Anwendung an einer OE-Spinnmaschine.

Gemäß Fig. 1 ist eine Spinnmaschine 1 mit den für die Erläuterung der Erfindung wesentlichen Teilen gezeigt. Die Spinnstellen 2 werden beispielsweise in der Ringspinnerei von einem Vorgarn über je ein Streckwerk und je einen Spinnring mit Läufer mit Gran vollgewickelt. Außerdem weist die Spinnmaschine 1 eine Fadenüberwachung auf, die aus einem Fadenwächter 3 und einem Auswertegerät 8 besteht. Der Fadenwächter 3 wird mittels eines Zugorgans 4 längs einer Laufschiene 5 an den Spinnstellen 2 vorbeigeführt. Dabei fühlt er bei jeder Spinnstelle ab, ob ein Faden ordnungsgemäß gesponnen wird oder ob infolge eines Fadenbruches die Fadenerzeugung ausgesetzt hat. Das entsprechende elektrische Signal wird beispielsweise an der als Stromabnehmer 6 ausgebildeten Umlenkrolle abgenommen und über eine Verbindungsleitung 7 dem Auswertegerät 8 zugeführt. Fadenwächter 3, Zugorgan 4, Stromabnehmer 6 und Mittel zur Bildung des Fadenlaufsignals sind beispielsweise in der CH-A-601 093 beschrieben. Ferner offenbart die CH-A-619 801 eine vorteilhafte Ausbildung des Zugorgans 4 und des Stromabnehmers 6, so daß hier nicht weiter auf diese Einzelheiten eingegangen wird.

Im Auswertegerät 8 werden die Fadenlaufsignale, die vom Fadenwächter 3 beim Hin- und Hergang aufgenommen werden, verarbeitet und beispielsweise periodisch oder auf Abruf ausgedruckt. Dabei ist jede Spinnstelle einzeln aufgeführt und ihr Verhalten in bezug auf Fadenbruch-Anzahl und -Dauer gespeichert.

Neuzeitliche Spinnmaschinen sind nun mit einer Transportanlage 11 ausgerüstet. Deren Zweck besteht darin, die vollen Spinnkörper von den Spinnstellen zu übernehmen und in einem Sammelbehälter zu befördern. In einer speziellen Ausführungsform werden nun die Spinnkörper - die alle zur gleichen Zeit voll sind - durch eine (nicht gezeigte) Vorrichtung von den Spinnstellen abgehoben und auf ein Transportband 12 übertragen. Somit befinden sich die Spinnkörper 15 in der genau gleichen Reihenfolge auf dem Transportband 12, wie sie vorher auf der Ringbank der Spinnmaschine angeordnet waren.

Nachdem die Spinnkörper auf dem Transportband 12 aufgesetzt sind, beginnt sich das Transportband in Pfeilrichtung zu bewegen. Dabei wandern die Spinnkörper 15 der Maschine entlang und fallen am Maschienenende in einen Behälter 18.

Erfindungsgemäß ist nun zwischen dem Transportband 12 und dem Behälter 18 eine Sortierweiche 17 angeordnet, wobei der Behälter vorzugsweise in einzelne Kammern unterteilt ist.

Da im Auswertegerät 8 die Fadenbruchhäufigkeit und -Stillstandsdauer für jeden Spinnkörper 15 gespeichert und die Reihenfolge der Körper gegeben ist, ist das Auswertegerät in der Lage, die Sortierweiche 17 derart zu steuern, daß Spinnkörper mit vorgegebenen Fadenbruchhäufigkeiten und -Stillstandszeiten in für sie vorgesehene Kammern des Behälters 18 fallen.

Spinnkörper, die ohne Fadenbruch gesponnen worden sind, weisen durchwegs eine bestimmte, immer gleiche Fadenläge auf, während alle Spinnkörper, die während ihrer Bildung einen oder mehrere Fadenbrüche aufwiesen, eine geringere Garnlänge enthalten und entsprechend qualitativ minderwertig sind.

Mit der Sortierung der Spinnkörper nach deren Fadenbruchzahl ist es somit möglich, die einwandfreien Spinnkörper bereits beim Sammeln in einen Behälter zusammenzufassen und die mangelhaften Spinnkörper auszuscheiden.

In einer ersten Ausgestaltung der Erfindung können die mit Fadenbrüchen ausgeschiedenen Spinnkörper weiter in Klassen unterteilt werden, wobei beispielsweise ein zweiter Bereich mit tolerierbarer Fadenbruchzahl und/oder Stillstandszeit wählbar ist. Die Bereichswahl und eine entsprechende Umstellung der Sortierweiche 17 erfolgt dadurch, daß im Auswertegerät 18 die gespeicherten Daten entsprechend auf das Steuerkabel 19 gegeben werden.

Die Fig. 2 bis 5 zeigen Beispiele von Sortierweichen für den vorgesehenen Zweck. Fig. 2 zeigt eine Zweikammerweiche. Der Behälter 18 weist eine Scheidewand 22 auf, an der eine Weichenzunge 21 angelenkt ist. Diese ist mit einer Schubstange 23 verbunden, die durch einen Elektromagnet 24 bewegbar ist. Im Ruhezustand - solange am Steuerkabel 19 keine Spannung anliegt - befindet sich die Weichenzunge 21 in ihrer linken Stellung, so daß die anfallenden Spinnkörper 15 in die rechte Kammer gelenkt werden. Meldet nun das Auswertegerät 8 die Ankunft eines fehlerhaften Spinnkörpers, wird der Elektromagnet 24 durch einen Stromfluß im Steuerkabel 19 erregt und die Schubstange 23 schwenkt die Weichenzunge 21 nach rechts. Somit gelangen die fehlerhaften Spinnkörper in die linke Kammer.

Fig. 3 bis 5 zeigen einen Behälter 18 mit zwei Scheidewänden 26, 28, die an den Weichenzungen 25, 27 angelenkt sind. Jede derselben ist mittels einer Schubstange 30, 32 mit einem Elektromagneten 29, 31 betätigbar. Die Elektromagnete stehen über das Steuerkabel 19 mit den Adern a, b und c mit dem Auswertegerät 3 in Verbindung. In Fig. 3 sind beide Weichenzungen in senkrechter Stellung, so daß die Spinnkörper 15 in die mittlere Kammer fallen. In Fig. 4 ist die Weichenzunge 27 nach links geschwenkt, indem das Aderpaar a, b einen Stromimpuls erhalten hat; die Spinnkörper 15 fallen in die rechte Kammer. In Fig. 5 dagegen ist die Weichenzunge 25 infolge eines Stromimpulses auf dem Aderpaar a, c nach rechts abgelenkt und die Spinnkörper 15 fallen in die linke Behälterkammer. Entsprechend der Verbindung der Adern a, b und c des Steuerkabels 19 im Auswertegerät 8 entspricht die mittlere Kammer der einwandfreien Qualität, die linke Kammer einer verminderten und die rechte Kammer einer nicht tolerierbaren Zahl von Fadenbrüchen in jedem Spinnkörper.

Das erfindungsgemäße Verfahren läßt es auch zu, noch mehr als nur drei Klassen zu bilden; es ist nur eine Frage der Wirtschaftlichkeit, ob eine weitergehende Unterteilung von Vorteil ist. Apparatemäßig besteht keine Schwierigkeit, die Klassenzahl beliebig zu vergrößern.

Selbstverständlich sind auch andere Systeme für die Lenkung der herabfallenden Spinnkörper in verschiedene Behälter denkbar. Sie beruhen aber durchwegs auf dem gleichen Prinzip, daß die gespeicherten Fadenbruchdaten für die Auswahl der betreffenden Klassen herangezogen werden können.

Fig. 6 zeigt schließlich die Anwendung des erfindungsgemäßen Verfahrens an einer OE-Spinnmaschine. Gegenüber dem Ausführungsbeispiel der Fig. 1 bestehen, folgende Unterschiede, die aber das Wesentliche des Verfahrens nicht beeinträchtigen:
- Die Transportanlage 33 für die Spinnkörper 15 befindet sich über der Spinnmaschine, da die Richtung des Spinnprozesses von unten nach oben verläuft und die Spinnkörper 15 oben an der Maschine aufgebaut werden;
- für jede Spinnstelle ist ein Fadenwächter 34 vorgesehen, so daß dauernd alle Spinnstel-1en überwacht werden. Dadurch werden die Stillstandszeiten sehr genau erfaßt. Dabei ist jeder Fadenwächter 34 mit dem Auswertegerät verbunden. Es ist aber auch möglich, die Ausgangsleitungen mehrerer Fadenwächter in einem Multiplexer zu vereinigen und im Auswertegerät 8 nur noch die Signale des Multiplexers zu speichern und auszuwerten.

Weitere Einzelheiten der OE-Spinnmaschine werden als bekannt vorausgesetzt, so daß hier nicht darauf eingetreten wird. Die Sortierweiche 17 und der Behälter 18 können gleich aufgebaut sein, wie dies anhand der Fig. 1 beschrieben worden ist.

## Patentansprüche

1. Verfahren zum Sortieren von Spinnkörpern auf Spinnmaschinen, die sowohl mit Fadenbruchdetektoren und zugehörigen Speichern für die Feststellung der Anzahl Fadenbrüche und/oder der Dauer der Stillstände jedes Spinnkörpers, als auch mit Transportanlagen für die geordnete Weiterbeförderung der Spinnkörper einer nach dem anderen ausgerüstet sind, dadurch gekennzeichnet, daß der Transportanlage (11; 33) mindestens eine Sortierweiche (17) zugeordnet wird, die beim seriellen Ausstoß der Spinnkörper (15) einer nach dem anderen entsprechend den für jeden Spinnkörper gespeicherten Werten für die Fadenbruchzahlen und/oder für die Stillstandszeiten in der äquivalenten zeitlichen Abfolge dieser Werte gesteuert wird.

2. Verfahren nach Anspruch 1, dadurch gekennzeichnet, daß die gespeicherten Werte für die Anzahl der Fadenbrüche pro Spinnkörper (15) als Qualitätsmerkmal für das Spinnprodukt ausgewertet werden und daß die Spinnkörper (15) durch die Sortierweiche (17) in mindestens zwei Qualitätsstufen geordnet werden.

3. Verfahren nach Anspruch 1, dadurch gekennzeichnet, daß die gespeicherten Werte für die Dauer der Stillstandszeit pro Spinnkörper (15) als Kriterium für die in jedem Spinnkörper (15) enthaltene Länge des Spinnproduktes ausgewertet werden und daß die Spinnkörper (15) durch die Sortierweiche (17) in mindestens zwei Klassen bezüglich der Länge des Spinnproduktes geordnet werden.

4. Vorrichtung zur Durchführung des Verfahrens nach Anspruch 1, gekennzeichnet durch mindestens eine Sortierweiche (17) an der seriellen Ausstoßstelle für die von der Transportanlage (11; 33) herangeführten Spinnkörper (15), welche Sortierweiche (17) durch die in einem Speicher eines Auswertegerätes (8) registrierten Werte für Fadenbruchzahl und/oder Stillstandszeit entsprechend der Position der Spinnkörper (15) in der Spinnmaschine (1) steuerbar ist.

5. Vorrichtung nach Anspruch 4, dadurch gekennzeichnet, daß die Spinnkörper (15) entsprechend der in jedem derselben festgestellten Anzahl Fadenbrüche durch die Sortierweiche (17) in mindestens zwei Behälter abgelegt werden.

6. Vorrichtung nach Anspruch 4, dadurch gekennzeichnet, daß die Spinnkörper (15) entsprechend den in jedem derselben festgestellten und gespeicherten Stillstandszeiten durch die Sortierweiche (17) in mindestens zwei Behälter abgelegt werden.

## Claims

1. A method of sorting spools of spun thread on spinning machines which are equipped with both thread break detectors and associated stores, for determining the number of thread breaks and/or the duration of the standstill times for each spool, and also with transport systems for the ordered further transport of the spools, one after the other, characterised in that at least one sorting device (17) is associated with the transport system (11; 33), with the sorting device being controlled during series discharge of the spools (15), one after the other, in accordance with the values stored for each spool for the number of thread breaks and/or for the standstill times, in the equivalent time sequence of these values.

2. A method in accordance with claim 1 and characterised in that the stored values for the number of thread breaks per spool (15) are evaluated as a quality criterion for the spun product and in that the spools (15) are sorted by the sorting device (17) into at least two quality grades.

3. A method in accordance with claim 1 and characterised in that the stored values for the duration of the standstill time per spool (15) are evaluated as a criterion for the length of the spun product contained in each spool (15) and in that the spools (15) are ordered by the sorting device (17) into at least two classes with regard to the length of the spun product.

4. Apparatus for carrying out the method of claim 1 and characterised by at least one sorting device (17) at the series discharge station for the spools supplied by the transport system (11; 33), said sorting device (17) being controllable by the value registered in a store of an evaluation device (8) for the number of thread breaks and/or the standstill time in dependence on the position of the spool (15) in the spinning machine (1)-

5. Apparatus in accordance with claim 4 and characterised in that the spools (15) are deposited in at least two containers by the sorting device (17) in accordance with the number of thread breaks found in each of the spools.

6. Apparatus in accordance with claim 4 and characterised in that the spools (15) are deposited in at least two containers by the sorting device (17) in accordance with the stored standstill times found for each of the spools.

## Revendications

1. Procédé pour le triage de bobines garnies sur des métiers à filer, qui sont équipés aussi bien de détecteurs de rupture de fil et de mémoires correspondantes pour la constatation du nombre de ruptures de fil et/ou de la durée des temps d'arrêt de chaque bobine, que d'installations de transport pour l'enlèvement en ordre des bobines garnies l'une après l'autre, caractérisé en ce qu'il est prévu d'associer à l'installation de transport (11; 33) au moins un aiguillage de triage (17) qui, lors de la sortie en série des bobines garnies (15) l'une après l'autre, est commandé en fonction des valeurs mises en mémoire concernant les nombres de ruptures de fil et/ou les durées de temps d'arrêt pour chaque bobine garnie, suivant la succession dans le temps équivalente de ces valeurs.

2. Procédé selon la revendication 1, caractérisé en ce que les valeurs mises en mémoire pour le nombre des ruptures de fil par bobine garnie (15) sont utilisées comme indication de qualité pour le produit filé et en ce que les bobines garnies (15) sont ordonnées par l'aiguillage de triage (17) en au moins deux niveaux de qualité.

3. Procédé selon la revendication 1, caractérisé en ce que les valeurs mises en mémoire pour la durée du temps d'arrêt par bobine garnie (15) sont exploitées comme critère pour la longueur du produit filé contenu dans chaque bobine garnie (15) et en ce que les bobines garnies (15) sont ordonnées au moyen de l'aiguillage de triage (17) en au moins deux classes suivant la longueur du produit filé.

4. Dispositif adapté à la mise en oeuvre du procédé selon la revendication 1, caractérisé par au moins un aiguillage de triage (17) disposé à l'emplacement de sortie en série des bobines (15) amenées par l'installation de transport (11; 33), cet aiguillage de triage (17) étant commandé par les valeurs du nombre de ruptures de fil et/ou des temps d'arrêt enregistrées dans une mémoire d'un appareil d'exploitation (8), en correspondance avec la position des bobines (15) dans le métier à filer (1).

5. Dispositif selon la revendication 4, caractérisé en ce que les bobines (15) sont déposées par l'intermédiaire de l'aiguillage de triage (17) dans au moins deux récipients fonction du nombre de ruptures de fil décelé pour chacune de ces bobines.

6. Dispositif selon la revendication 4, caractérisé en ce que les bobines garnies (15) sont déposées par l'intermédiaire de l'aiguillage de triage (17) dans au moins deux récipients en fonction des temps d'arrêt constatés et mis en mémoire pour chacune d'entre elles.
